# EUROPÄISCHE PATENTSCHRIFT

(11) **EP 0 374 818 B1**
(45) Veröffentlichungstag und Bekanntmachung des Hinweises auf die Patenterteilung: **17.03.1993**
(21) Anmeldenummer: 89123430.4
(22) Anmeldetag: 19.12.1989
(51) Int. Cl.: A62C 35/64

(54) **Sprinkleranlage für Tiefkühlräume**
Sprinkler system for cold rooms
Installation d'arrosage pour basses températures ambiantes

(30) Priorität: 22.12.1988 DE 3843740
(43) Veröffentlichungstag der Anmeldung: 27.06.1990
(73) Patentinhaber: GOTTSCHALK FEUERSCHUTZANLAGEN GMBH & CO., D-32425 Minden (DE)
(72) Erfinder: Gottschalk, Holger, Dipl.-Ing., D-4950 Minden (DE)
(74) Vertreter: Lange, Gerd, Dipl.-Ing.

(56) Entgegenhaltungen:
- EP-A- 0 209 388
- DE-A- 2 703 004
- US-A- 3 834 462

## Beschreibung

Die Erfindung betrifft eine Sprinkleranlage für Tiefkühlräume als Regalschutz o. dgl., bestehend aus mehreren Sprinklern, die im Betriebszustand über in dem Tiefkühlraum angeordnete Rohrleitungen mit einem vorbestimmten Volumenstrom an Löschwasser versorgt werden. Eine solche Sprinkleranlage ist aus der DE-A-2703004 bekannt.

Bei Sprinkleranlagen in Tiefkühlräumen besteht das Problem, daß die Anlagen sowohl im Ruhezustand (Wartezustand) als auch im Betriebszustand relativ schnell durch Vereisen funktionsunfähig werden können, dann nämlich,wenn die Rohrleitungen innerhalb des Tiefkühlraumes angeordnet und der direkten Kälteeinwirkung ausgesetzt sind, wie dies z.B. bei Regalschutz-Sprinkleranlagen nicht zu vermeiden ist.

Im Ruhezustand sind die Anlagen frei von Löschwasser und mit einem Sensormedium, z.B. Druckluft mit 3 bar, gefüllt, die im Betriebszustand bei geöffnetem Sprinkler entweicht und das Löschwasser nachströmen läßt. Das im Ruhezustand in der Anlage vorhandene Sensormedium muß jedoch weitgehend entfeuchtet bzw. am zweckmäßigsten vollständig trocken sein, damit im Ruhezustand weder in den Rohrleitungen noch am Öffnungsmechanismus des Sprinklers Eis anwachsen kann und dadurch die Anlage im Ruhezustand funktionsunfähig wird. Um dies zu erreichen, wird vorgeschlagen, das Sensormedium in der Anlage einem einmaligen oder wiederholten Trocknungsversuch zu unterwerfen, der mit handelsüblichen Trocknungsapparaten, beispielsweise unter Nutzung der in Tiefkühlhäusern vorhandenen Verdampfungswärme, relativ einfach realisiert werden kann.

Das der Erfindung zugrundeliegende Problem tritt jedoch nicht im Ruhezustand, sondern im Betriebszustand der Sprinkleranlage auf, d.h. nach dem Öffnen mindestens eines Sprinklers oder wenn aus irgendeinem anderen Grund die Anlage in den Betriebszustand geschaltet wird und das Löschwasser in die Anlage einströmt.

Das in die Anlage einströmende und die Rohrleitungen sowie die geöffneten Sprinkler durchströmende Löschwasser vereist sehr schnell, so daß die Rohrleitungen und die Sprinkler mit Eis zuwachsen. Das führt innerhalb kurzer Zeit zur Funktionsunfähigkeit der Sprinkleranlage und gewährleistet nicht die Vorschriften des Feuerschutzes, die davon ausgehen, daß auch in Tiefkühlräumen die Sprinkleranlage nach dem Einschalten des Betriebszustandes noch für mindestens ein bis zwei Stunden funktionsfähig bleiben müssen.

Es ist bereits der Vorschlag gemacht worden, in Tiefkühlhäusern die Mindestzeit-Funktionsfähigkeit von Sprinkleranlagen im Betriebszustand durch handelsübliche Wärmeisolierungen der Rohrleitungen und der Sprinkler zu gewährleisten, doch erhöht sich dadurch das Risiko, daß das Isoliermaterial und die Art der Isolierung die Ausbreitung eines Feuers begünstigen.

Aufgabe der Erfindung ist es daher, eine Sprinkleranlage des einleitend definierten Typs für Tiefkühlräume zu schaffen, die ohne Verwendung handelsüblicher Isoliermaterialien dennoch die Mindestzeit-Funktionsfähigkeit der Anlage im Betriebszustand gewährleistet.

Diese Aufgabe wird erfindungsgemäß dadurch gelöst, daß die Durchmesser der Rohrleitungen größer, vorzugsweise um ein Mehrfaches größer dimensioniert sind,als es für den rechnerisch vorbestimmten Volumenstrom an Löschwasser erforderlich ist, und daß die Sprinkler als sog. Trockensprinkler ausgebildet sind, bei denen das Durchfluß-Sperrventil im wesentlichen in der axialen Mitte der Rohrleitungen liegt und die von den Rohrleitungen abgezweigten Zuführungsleitungen zu den Sprinklern im Ruhezustand der Anlage von dem Sensormedium der Sprinkleranlage freigehalten sind.

Nach der Lehre der Erfindung ist der Rohrleitungsquerschnitt der Sprinkleranlage bewußt erheblich größer zu bauen, als es dem rechnerisch vorbestimmten Rohrquerschnitt der Anlage entsprechen würde. Ein beispielsweise nach der bisher üblichen Berechnungsmethode auf 1 - 2 Zoll (25.4 - 50.8 mm) berechneter Rohrdurchmesser sollte nach der Lehre der Erfindung um ein Mehrfaches größer dimensioniert sein und in der gebauten Anlage etwa 6 Zoll betragen.

Infolge der Überdimensionierung der Rohrleitungen der Sprinkleranlage bleibt gewährleistet, daß sich der Rohrleitungsquerschnitt im Betriebszustand nicht vor Ablauf der gewünschten Mindestzeit durch Eisanwachsungen an den Innenwänden zusetzen kann. Dabei wird die Ausbildung der Eisschicht an den Rohrinnenwänden bewußt in Kauf genommen und ist aus thermischen Gründen auch erwünscht, da die an den Rohrinnenwänden anwachsende Eisschicht zugleich auch eine Isolierfunktion hat, die die weitere Eisbildung und damit das vollständige Zuwachsen des Rohrleitungsquerschnitts hemmt.

Physikalisch kann für einen bestimmten Tiefkühlraum ohne weiteres berechnet werden, in welcher Zeit ein gemäß der Erfindung überdimensionierter Rohrquerschnitt im Betriebszustand der Anlage durch Eisbildung bis auf einen etwa in der axialen Mitte der Rohrleitungen verbleibenden freien Strömungsquerschnitt zugewachsen sein wird, der dann immer noch den Volumenstrom an Löschwasser durchlassen kann, für den die Sprinkleranlage rechnerisch ausgelegt ist. Hierdurch kann mit großer Sicherheit jede gewünschte Mindestzeit-Funktionsfähigkeit der Rohrleitungen einer erfindungsgemäßen Sprinkleranlage gewährleistet werden.

Um die gleiche Gewährleistung auch bezüglich der vom Löschwasser durchströmten Sprinkler zu erreichen, sieht die Lehre der Erfindung vor, daß die überdimensionierten Rohrleitungen der Anlage kombiniert mit Trockensprinklern betrieben werden, deren wesentlichen Merkmale im Kennzeichen des Anspruches 1 herausgestellt sind.

Die vorgeschlagenen Sprinkler haben den Vorteil, daß ihre Durchfluß-Sperrventile in etwa in der axialen Mitte der Rohrleitungen positioniert sind, so daß sie im Bereich des am längsten von der Vereisung freibleibenden mittigen Strömungsquerschnitts der Rohrleitungen liegen. Dementsprechend ist auch für alle Sprinkler die Funktionsfähigkeit im Betriebszustand der Anlage für eine im voraus berechenbare Mindestzeit gegeben.

Die Lehre der Erfindung ist unabhängig davon, ob in den Rohrleitungen der Anlage nach dem Einschalten des Betriebszustandes fließendes oder stehendes Wasser vorhanden ist. Auch ist sie unabhängig von der Ausbildung des Rohrleitungsnetzes, das ggf. auch im Kreislauf mit Löschwasser-Rückführungsleitungen geschaltet sein kann, die in oder außerhalb des Tiefkühlraumes angeordnet sein können.

## Patentansprüche

1. Sprinkleranlage
für Tiefkühlräume als Regalschutz o. dgl.,
- bestehend aus mehreren Sprinklern, die im Betriebszustand über in dem Tiefkühlraum angeordnete Rohrleitungen mit einem vorbestimmten Volumenstrom an Löschwasser versorgt werden,
dadurch gekennzeichnet,
- daß die Durchmesser der Rohrleitungen größer dimensioniert sind,als es für den rechnerisch vorbestimmten Volumenstrom an Löschwasser erforderlich ist,
- und daß die Sprinkler als sog. Trockensprinkler ausgebildet sind, deren Durchfluß-Sperrventile im wesentlichen in der axialen Mitte der Rohrleitungen liegen und deren von den Rohrleitungen abgezweigte Zuführungsleitungen zu den Sprinklern im Ruhezustand der Anlage von dem Sensormedium der Sprinkleranlage freigehalten sind.

2. Sprinkleranlage nach Anspruch 1,
dadurch gekennzeichnet,
- daß die Durchmesser der Rohrleitungen um ein Mehrfaches größer dimensioniert sind, als es dem rechnerisch vorbestimmten Volumenstrom an Löschwasser entspricht.

## Claims

1. A sprinkler system
for use in refrigerated rooms as a shelf protection unit or the like,
- consisting of several sprinklers, which in their operating state are supplied with a predetermined flow rate of water for fire fighting by means of distribution pipes arranged in the refrigerated room,
characterized in that
- said distribution pipes being dimensioned such that the cross sectional areas thereof are larger than necessary for the flow rate predetermined by calculation,
- and that the sprinklers are configured as so-called dry sprinklers, the inlet valves of which are disposed essentially in the axial center of the distribution pipes and the feeding pipes of which branched from the distribution pipes are kept free of the sensor medium of the sprinkler system in the resting state of the system.

2. A sprinkler system according to claim 1
characterized in that
- said distribution pipes being dimensioned such that the cross sectional areas thereof are multiple greater than necessary for the flow rate predetermined by calculation.

## Revendications

1. Installation d'aspersion ou de sprinklers pour des enceintes réfrigérées à des fins de protection de rayonnage ou similaire, se composant de plusieurs sprinklers ou têtes d'aspersion qui sont alimentées à l'aide de conduites tubulaires disposées dans l'enceinte réfrigérée, à un débit volumique prédéterminé en eau d'extinction d'incendies, caractérisée en ce que:
- les diamètres des conduites tubulaires sont dimensionnés à une valeur supérieure à celle qui est nécessaire pour le débit volumique prédéterminé calculé d'eau d'extinction d'incendies,
- les sprinklers sont réalisés sous la forme dénommée sprinklers secs, dont les valves d'arrêt d'écoulement sont disposées sensiblement sur l'axe central des conduites tubulaires et dont les conduites d'alimentation, montées en dérivation sur les conduites tubulaires vers les sprinklers, sont maintenues à l'état de repos de l'installation, exemptes du milieu de l'installation d'aspersion,.

2. Installation d'aspersion ou de sprinklers selon la revendication 1, caractérisée en ce que:
- les diamètres des conduite tubulaires sont dimensionnés pour être un multiple de la dimension correspondant au débit volumique prédéterminé calculé d'eau d'extinction d'incendies.
